# FASCICULE DE BREVET EUROPEEN

(11) **EP 0 216 717 B1**
(45) Date de publication et mention de la délivrance du brevet: **20.12.1989**
(21) Numéro de dépôt: 86420238.7
(22) Date de dépôt: 22.09.1986
(51) Int. Cl.: B25B 7/10, B25B 7/12

(54) **Pince-étau à machoires auto-réglables**
Klemmzange mit selbsteinstellenden Backen
Clamping pliers with self-adjusting jaws

(30) Priorité: 24.09.1985 FR 8514310; 15.07.1986 FR 8610720
(43) Date de publication de la demande: 01.04.1987
(73) Titulaire: SOCIETE OUTILLAGE ROUX FRANCE (SOCIETE ANONYME), 42270 Saint-Priest-en-Jarez (FR)
(72) Inventeur: Roux, Philippe, F-01150 Lagnieu (FR); Saccucci, Gilles, F-42000 Saint Etienne (FR); Bregeault, Alain, F-52800 Nogent en Bassigny (FR)
(74) Mandataire: Dupuis, François

(56) Documents cités:
- GB-A- 1 355 269
- US-A- 2 661 648
- US-A- 2 751 801
- US-A- 3 104 571
- US-A- 4 275 623

## Description

La présente invention concerne un pince-étau indiqué au preambule de la revendication 1.

Dans les pinces connues de ce type, le réglage de l'écartement de la seconde mâchoire mobile est réalisé au moyen d'une crémaillère pratiquée dans les joues du levier principal. L'axe d'oscillation de la mâchoire mobile est, en effet, susceptible d'être retenu dans l'une des encoches de la crémaillère. Cette opération de réglage préalable de l'écartement des mâchoires nécessite une manoeuvre de l'axe d'oscillation de la mâchoire mobile pour l'amener au contact de la pièce à serrer et, selon son épaisseur, l'utilisateur choisit l'encoche de la crémaillère appropriée.

Au contraire avec la pince-étau objet de l'invention, l'utilisateur n'a plus besoin d'opérer le réglage préalable des mâchoires contre l'objet à serrer puisque celui-ci a lieu automatiquement.

On connaît par ailleur une pince-étau définie dans le brevet GB 1 355 269. La pince selon ce brevet présente un agencement particulier avec une mâchoire mobile en forme de chape à son extrémité pour s'ajuster sur des flasques complémentaires de levier fixe présentant en bout une forme constituant la mâchoire fixe. Des découpes horizontale et verticale sont réalisés sur les flasques et branches de la chape pour l'ajustement et positionnement de deux axes de guidage susceptibles de se déplacer d'une manière limitée. Une pièce supplémentaire constituant une barre à came est disposée dans le corps du levier fixe et peut se déplacer sous l'action d'un ressort assujetti à la mâchoire mobile, lors du déplacement de la poignée de commande selon l'action d'une biellette intermédiaire.

Une telle pince est d'une construction et montage complexe avec un nombre de pièces considérables. Cette pince présente des inconvénients de réglage, et d'ajustement de ses composants. Le mécanisme assurant le verrouillage en position des mâchoires de serrage se trouve associé au corps de la pince et ainsi à la mâchoire fixe.

On connaît également une pince définie dans le brevet US 4 275 623. Cette pince est d'une structure très complexe. Les mâchoires ne sont pas agencées directement avec les moyens assurant leur blocage. Le moyen de verrouillage des mâchoires en position de serrage est disposé à la partie arrière du levier fixe. Ce moyen présente une structure associée avec des éléments nombreux et particuliers, chariot, barre de came, ressort. Le réglage des mâchoires sur la pièce à serrer s'effectue préalablement par une intervention manuelle différente sur d'autres mécanismes, puis le verrouillage est réalisé avec une barre d'accouplement.

L'invention vise une pince de conception simple et fiable, en limitant le nombre de pièces du mécanisme de verrouillage des mâchoires. De manière tout à fait différente le mécanisme de verrouillage n'est plus disposé dans le levier ou mâchoire fixe mais est assujetti directement avec la mâchoire mobile, ce qui va à l'encontre des solutions proposées à ce jour. L'invention est indiqué à la revendication 1.

Suivant une première forme d'exécution de l'invention, le moyen de blocage de l'axe de la mâchoire, est constitué par l'axe lui-même qui est oval et dont le plus grand diamètre est légèrement supérieur à la largeur de la lumière oblongue dans laquelle il peut se déplacer, de sorte que, quand la mâchoire mobile oscille, les deux pôles de son axe se coincent contre les rives de la lumière oblongue, bloquant. ladite mâchoire.

Suivant une autre forme de réalisation, la partie arrière de la mâchoire mobile est agencée avec un profil en forme de disque, de part et d'autre dudit profil étant rapportée, centrée et fixée une plaquette profilée agencée avec un profil établi selon un parallélogramme déformé angulairement dans ses plans axial et transversal pour s'adapter aux formes et dimensions des lumières oblongues de chaque flasque du levier fixe.

Ces caractéristiques et d'autres encore ressortiront de la suite de la description.

Pour fixer l'objet de l'invention illustré d'une manière non limitative aux figures du dessin où:
la figure 1 est une vue en élévation d'une pince-étau selon l'invention, comportant un premier moyen de blocage de l'axe de la mâchoire mobile,
la figure 2 montre le détail à échelle agrandie de ce moyen de blocage,
la figure 3 est une vue en perspective partielle d'une pince-étau selon l'invention avant montage selon la figure 1,
la figure 4 est une vue partielle selon la figure 1 illustrant l'effet de serrage et de blocage de l'axe profilé dans la lumière établie sur les flasques du levier fixe,
la figure 5 est une vue en perspective partielle de la pince-étau perfectionnée selon l'invention avant montage,
la figure 6 est une vue en coupe transversale illustrant le montage de la pince-étau selon la figure 5,
les figures 7 et 8 sont des vues à caractère schématique illustrant des moyens perfectionnés selon l'invention dans les positions repos et blocage des pièces à serrer.

La pince-étau représentée figure 1 comprend à la manière connue, un levier principal (1) en forme de chape en U dont l'une des extrémités est équipée d'un mors (2) et qui constitue la mâchoire fixe de la pince.

Dans la partie élargie (3) que forment les deux joues du levier (1) sont prévues deux lumières oblongues (4). Dans les eux lumières (4) en vis à vis, sont logées les extrémités d'un axe (5) emmanché serré à l'extrémité d'une deuxième mâchoire (6) dite mâchoire oscillante, affectant la forme en V dont l'une des branches est traversée par l'axe (5), tandis que l'autre branche constitue le second mors de la pince. Les lumières sont curvilignes ainsi qu'illustrées aux figures des dessins.

La mâchoire (6) comprend une oreille percée d'un trou pour la fixation de l'extrémité d'un ressort à boudin (7) par ailleurs amarré, par son autre extrémité, à une goupille du levier (1).

La mâchoire (6) est accouplée à un second levier (9) comportant une biellette (10) articulée, par un axe (11 audit levier et dont l'extrémité prend appui contre l'extrémité d'une vis de réglage (12) à tête moletée (13) prenant l'écrou dans la branche du levier 1 .

Dans le second levier (9) est articulé un levier auxiliaire (14) prenant appui contre le levier principal (1 ) pour permettre le déblocage de la genouillère constituée du levier (9) et de la biellette (10).

Selon l'invention la mâchoire mobile est agencée pour recevoir un moyen de blocage et verrouillage des mâchoires sur la pièce à serrer.

Selon une première variante de réalisation le moyen de blocage et de verrouillage est disposé à l'extrémité arrière de la mâchoire mobile et est constitué par l'axe (5) lui-même. Plus particulièrement, comme illustré figure 2 chaque extrémité de l'axe (5) est ovale. Elle comporte deux plats et son plus grand diamètre D est légèrement supérieur à la largeur L de la lumière (4) dans laquelle elle est engagée.

Grâce à ce système simple et pratique le réglage des mâchoires (2) et (6) est automatique autour de l'objet à serrer. Au fur et à mesure que l'utilisateur agit sur le levier (9) la mâchoire (6), en butée contre l'objet à serrer, oscille sur son axe (5) qui tend à se déplacer dans la lumière (4) tout en pivotant jusqu'à ce que les deux pôles dudit axe viennent se coincer contre les bords de la lumière (4) comme l'illustre bien la figure 2. L'axe (5) s'immobilise dans la lumière (4) mais autorise encore le léger mouvement oscillant de la mâchoire (6) sous l'action de la genouillère (9, 10) dont l'arqueboutement provoque, à la manière connue, le blocage des mâchoires (2, 6) de la pince.

Selon une autre forme de réalisation illustrée aux figures 3 à 8, la partie arrière de la mâchoire mobile est agencée avec un profile en forme de disque (15) de faible épaisseur s'engagent dans l'intervalle entre les flasques du levier fixe.

De part et d'autre de ce profil en disque (5) est rapportée et centrée une plaquette (16) de profil particulier. Cette plaquette est agencée dans son épaisseur, selon un exemple non limitatif, avec deux ouvertures (16.1) venant en correspondance avec des ouvertures silimaires (15.1) réalisées dans l'épaisseur du disque pour autoriser l'engagement de deux vets (17) à tête (17.1). Après mise en place des rivets sur les deux plaquettes et le disque (15), on forme la seconde tête (17.2) de manière à assurer le verrouillage en position. Les plaquettes se présentent ainsi qu'illustré à la figure 4 selon un parallélogramme déformé angulairement dans son plan axial et dans son plan transversal. La largeur L maximum de la plaquette est inférieure à la largeur (Ll ) de la lumière pour permettre la translation aisée de la mâchoire mobile sur toute la longueur de la lumière lors des réglages en position des mâchoires par rapport à la pièce à serrer. La longueur (L2) de la plaquette entre ses chants latéraux (16.2) correspond sensiblement à la largeur de la lumière oblongue. Des congés de raccordement (16.3) sont réalisés entre les différents côtés adjacents de la plaquette et font office de rampe de positionnement. On comprend que selon la position de la mâchoire mobile les plaquettes (16) viennent par la totalité de leurs petits côtés, en appui ferme et coincement dans le profil correspondant de la lumière (4). Pour déverrouiller, il y a lieu de procéder à la manoeuvre inverse.

En variante de réalisation, les plaquettes (16) peuvent être soudées ou collées sur la face en regard du disque ou être associées par tous moyens de liaison équivalents.

De manière importante, il y a lieu de souligner que la largeur (L1 ) de la lumière (4) nécessite un élargissement important par rapport aux lumières du même type établies sur les pinces étaux crantés, selon l'art antérieur dans un rapport de 1 à 2 environ. Etant donné la réduction d'épaisseur dans la partie (1.4) du levier fixe entre la lumière (1.3) et le profil extérieur (1.5), la formation de ladite lumière s'effectue différemment de la technique antérieure pour éviter tout problème de tenue ou de déformation de la lumière par ovalisation de celle-ci lors de la réalisation du carter. II faut en effet que la largeur de la lumière ait un degré de précision très élevé du fait de la fonction du moyen de blocage et de verrouillage. A défaut, ce dernier ne jouerait plus son rôle.

Selon l'art antérieur, le carter de la pince-étau se présentait à plat et l'on réalisait les lumières par découpage-emboutissage, puis on pliait le carter de pince pour lui donner sa forme. Les parties crantées formées sur les lumières assuraient la fonction de rigidification en constituant des nervurages. Selon les pinces étaux presentées, le carter de pince est tout d'abord plié. Une matrice est rapportée entre les deux ailes (1.1-1.2) et les lumières sont réalisées. De cette manière on évite tout afaiblissement du métal.

Ainsi l'adaptation du moyen de blocage et de verrouillage a necessité une redéfinition de la formation et fabrication du carter ou levier fixe.

Les avantages ressortiront bien de l'invention.

## Revendications

1. Pince-étau perfectionnée du type comprenant une première mâchoire fixe (2) solidaire d'un levier principal profilé en U (1) et une seconde mâchoire mobile (6) associée à articulation à un levier principal sous l'action d'une genouillère (9-10) formant levier de manoeuvre et de préhension pour bloquer lesdites mâchoires sur l'objet à serrer après franchissement d'un point mort, ladite seconde mâchoire (6) en forme de V étant agencée avec une partie arrière pénétrant dans le profil correspondant dudit levier principal en étant susceptible d'osciller dans des lumières oblongues (4) établies sur les flasques du levier fixe: ladite pince était caractérisé en ce que ladite mâchoire mobile (6) est agencé à son extrémité arrière avec un moyen (5, 16) unique autorisant le déplacement et le positionnement de la mâchoire, le blocage et le verrouillage de son axe d'oscillation sur le levier principal engagé et centré lesdites lumières oblongues lisses et curvilignes, le dit moyen étant profilé pour d'une part assurer le déplacement et positionnement de la mâchoire mobile et d'autre part pour assurer et coopérer avec le profil desdites lumières en appui ferme et coincement contre les deux bords desdites lumières selon sa position en vue du serrage de la pièce à maintenir, et autoriser la préhension de l'objet à serrer sans réglage préalable de l'écartement des mâchoires.

2. Pince-étau suivant la revendication 1, caractérisé par le fait que le moyen de blocage de l'axe de la mâchoire est constitué par l'axe (5) lui-même dont les extrémités sont ovales et dont le plus grand diamètre (D) est légèrement supérieur à la largeur (L) des lumières oblongues de manière que, quand la mâchoire mobile (6) oscille, les deux pôles de chaque extrémité de son axe (5) se coincent contre les bords de la lumière oblongue (4).

3. Pince-étau selon la revendication 1 caractérisé en ce que la partie arrière de la mâchoire mobile est agencée avec un profil en forme de disque (15) de part et d'autre dudit profil étant rapportée, centrée et fixée une plaquette profilée (16) agencée avec profil selon un parallélogramme déformé angulairement dans ses plans axial et transversal pour s'adapter aux formes et dimension des lumières oblongues.

4. Pince-étau perfectionnée selon la revendication 3 caractérisée en ce que la largeur L maximum de la plaquette est inférieure à la largeur de la lumière, la longueur de la plaquette entre ses chants latéraux correspondant sensiblement à la largeur de la lumière oblongue, des congés de raccordement (16.3) étant réalisés entre les différents côtés adjacents pour constituer de rampes de positionnement.

5. Pince-étau perfectionnée selon la revendication 3, caractérisée en ce que les plaquettes sont agencées avec des ouvertures (16.1) pour le positionnement de rivets (17) s'engageant dans des ouvertures complémentaires (15.1) réalisées dans la forme du disque (15) de la partie arrière de la mâchoire mobile.

## Patentansprüche

1. Verbesserte Schraubstock-Zange in der Ausführung die eine erste, mit einem U-förmigen Haupthebel einstückige feststehende Backe (2) und eine zweite bewegliche Backe (6) aufweist, die unter der Wirkung eines einen Betätigungs- und Greiferhebel zum Festanziehen der besagten Backen auf den einzuklemmenden Gegenstand nach Überschreiten einer Totpunktlage bildenden Kniegelenks (9-10) gelenkig mit einem Haupthebel zusammenarbeitet, wobei die genannte, V-förmige zweite Backe (6) mit einem in das entsprechende Profil des besagten Haupthebels mit Schwingungsfähigkeit in auf den Wangen des feststehenden Hebels vorgesehenen länglichen Öffnungen (4) eintretenden Hinterteil versehen ist, dadurch gekennzeichnet, dass die genannte bewegliche Backe (6) an deren Hinterteil mit einem einzigen Mittel (5, 16) eingerichtet ist, das die Verschiebung und das Positionieren der Backe, sowie das Festziehen und die Verriegelung der Schwingungsachse dieser Backe auf dem in die besagten glatten und krummlinigen länglichen Öffnungen eingreifenden und zentrierten Hebel gestattet, wobei das genannte Mittel so profiliert ist, dass einerseits die Verschiebung und das Positionieren der beweglichen Backe gesichert sind, und dass andererseits die Zusammenwirkung mit dem Profil der genannten Öffnungen bei fester Abstützung und Verkeilung gegen die beiden Kanten der besagten Öffnungen je nach der Einstellung dieses Mittels für das Einklemmen des zu haltenden Teils auch gesichert wird, wobei das Festklemmen des einzuklemmenden Gegenstands ohne vorherige Verstellung des Abstandes der Backen erfolgen kann.

2. Schraubstock-Zange nach Anspruch 1, dadurch gekennzeichnet, dass das Verriegelungsmittel der Backenachse aus der Achse (5) selber besteht, deren Enden länglichrundförmig sind, wobei der grösste Durchmesser (D) etwas grösser als die Breite (L) der länglichen Öffnungen vorgesehen wird, so dass die zwei Pole jedes einen der Enden der Achse (5), bei Schwenkung der beweglichen Backe (6), gegen die Kanten der länglichen Öffnung (4) verkeilt werden.

3. Schraubstock-Zange nach Anspruch 1, dadurch gekennzeichnet, dass der Hinterteil der beweglichen Backe ein scheibenförmiges Profil (15) aufweist, mit einer beiderseits der Scheibe angebrachten, zentrierten und befestigten Kleinplatte (16), deren Profil gemäss einem winklig verformten Parallelogramm gebildet wird, wobei die Verformung in der Axialebene und der Querebene des Parallelogramms erfolgt, um die Anpassung mit der Gestaltung und der Abmessung der länglichen Öffnungen zu ermöglichen.

4. Verbesserte Schraubstock-Zange nach Anspruch 3, dadurch gekennzeichnet, dass die Höchstlänge L der Kleinplatte geringer als die Breite der Öffnung ist, und dass die Länge der Kleinplatte zwischen den seitlichen Kanten derselben mehr oder weniger der Breite der länglichen Öffnung entspricht, wobei Anschlusskehlen (16, 3) zwischen den verschiedenen nebeneinanderliegenden Seiten zur Bildung von Positionierungsrampen vorgesehen sind.

5. Verbesserte Schraubstock-Zange nach Anspruch 3, dadurch gekennzeichnet, dass die Kleinplatten mit Öffnungen (16.1) für das Positionieren von Nieten (17) versehen sind, die in zusätzliche Öffnungen (15.1) eingreifen, die in der Formgebung der Scheibe (15) des Hinterteils der beweglichen Backe vorgesehen sind.

## Claims

1. An improvement vice-clamp of the type comprising a first fixed jaw (2) integral with a main U-shaped lever (1) and a second movable jaw (6) associated hingedly with a main lever under the action of a toggle device (9-10) which forms an operational and gripping lever for interlocking said jaws on the object to be clamped after passing past a dead centre, said second V-shaped jaw (6) being provided with a rearward portion penetrating into the corresponding profile of said main lever while being capable of oscillating within oblong apertures (4) provided on the webs of the fixed lever, said vice-clamp being characterized in that said movable jaw (6) is provided at the lower end thereof with a single means (5, 16) permitting the shifting and the positioning of the jaw, the latching and the interlocking of the oscillating axis thereof on the main lever engaged and centered within said smooth and curvilinear oblong apertures, said means being contoured to provide on the one hand the shifting and the positioning of the movable jaw and to provide on the other hand a co-operation with the contour of said apertures, while being urged firmly and wedged against the two edges of said apertures, in accordance with the position of said means for the clamping of the part to be maintained, the gripping of the object to be clamped being thus made possible without a previous adjustement of the spacing apart of the jaws.

2. A vice-clamp in accordance with claim 1, characterized in that the latching of the jaw axis is created by the axis proper (5), the ends of which are oval, with the large diameter (D) slightly greater than the width (L) of the oblong apertures, so that when the movable jaw (6) is oscillated, the two poles of each end of the axis (5) thereof are wedged against the edges of the oblong aperture (4).

3. A vice-clamp in accordance with claim 1, characterized in that the rearward portion of the movable jaw is arranged with a disc-shaped profile (15) on each side of which a contoured small piate (16) is built in, centered and secured with a profile according to a parallelogram which is angularly out of shape in the axial and transverse planes thereof in order to be adapted to the shapes and size of the oblong apertures.

4. An improved vice-clamp in accordance with claim 3, characterized in that the maximal width L of the small plate is less than the width of the aperture, the length of the small plate between the lateral edges thereof corresponding approximately to the width of the oblong aperture, and connection clearances (16.3) being provided between the various adjacent sides in order to constitute positioning ramps.

5. An improved vice-clamp in accordance with claim 3, characterized in that the small plates are arranged with openings (16.1) for the positioning of rivets (17) engaged within complementary openings (15.1) provided within the contour of the disc (15) of the rearward portion of the movable jaw.
